# EUROPÄISCHE PATENTSCHRIFT

(11) **EP 0 571 764 B1**
(45) Veröffentlichungstag und Bekanntmachung des Hinweises auf die Patenterteilung: **06.11.1996**
(21) Anmeldenummer: 93106702.9
(22) Anmeldetag: 26.04.1993
(51) Int. Cl.: E04F 19/02

(54) **Abschlussschiene für Wand- oder Bodenbeläge**
Edging strip for wall or floor coverings
Bande de finition pour revêtements de murs ou de sols

(30) Priorität: 29.05.1992 DE 9207234 U
(43) Veröffentlichungstag der Anmeldung: 01.12.1993
(73) Patentinhaber: Wedi, Helmut, D-48282 Emsdetten (DE)
(72) Erfinder: Wedi, Helmut, D-48282 Emsdetten (DE)
(74) Vertreter: Hoffmeister, Helmut, Dr. Dipl.-Phys.

(56) Entgegenhaltungen:
- EP-A- 0 394 036
- EP-A- 0 449 732
- DE-U- 9 006 398
- GB-A- 2 203 996

## Beschreibung

Die Erfindung betrifft eine Abschlußschiene für Wand- oder Bodenbeläge, insbesondere für solche aus Keramikmaterial, mit einem klingenartigen, unter bzw. bis 1,5 mm dicken Befestigungsschenkel, der mit Durchbrechungen versehen ist und dessen Dicke sich von der Shenkelzusammenführung bis zu seinem freien Ende verjüngt, sowie mit einem Abschlußschenkel, der eine größere Dicke als der Befestigungsschenkel aufweist, wobei der Abschlußschenkel vom Ende des Befestigungsschenkels aus aufsteht und mit seinem freien Ende zum Profilinneren hin einen Überstand beschreibt.

Aus der DE-U-9 006 398 ist eine Abschlußschiene bekannt. Sie besteht aus einem Abschluß- und einem Befestigungsschenkel bestehende Abschlußschiene bekannt, die rechtwinklig zueinander geführt und deren unter 1,5 mm starker Schenkel mit Durchbrechungen versehen ist. Der Abschlußschenkel neigt sich viertelkreisförmig auf den Befestigungsschenkel vor und endet bei einer größeren Dicke als dieser in einer zu ihm gerichteten Abwicklung.

Nachteilig ist, daß der große Hohlraum durch den viertelkreisförmig ausgebildeten Abschlußschenkel voll und ganz mit Mörtel gefüllt werden muß, um eine einwandfreie Verklebung gewährleisten zu können. Die vordergründig für einen optisch ansprechenden Übergang geschaffene Abschlußschiene kann deshalb keinen hohen Beanspruchungen in Form von Vibrationen, Wärmebewegungen und leichten Torsionen ausgesetzt werden.

Weiterhin ist aus der EP-A 0 449 732 eine Abschlußschiene bekannt. Sie weist einen Befestigungsschenkel und einen Abschlußschenkel auf. Im Befestigungsschenkel sind Durchbrechungen angeordnet. Seine Dicke verjüngt sich zum Ende hin. Der Anschlußschenkel hingegen hat eine größere Dicke. Seine Außenwandung beschreibt einen Viertelkreis, während seine Innenwandung aus zwei zueinander abgewinkelten geraden Teilflächen besteht. Vor dem Abschlußschenkel ist auf dem Befestigungsschenkel eine dreieckförmige Wand angeordnet.

Nachteilig ist, daß durch die dreieckförmige Wand und den viertelkreisförmig ausgebildeten Abschlußschenkel ein Hohlraum entsteht, der Mörtel lediglich in sich aufnimmt, ihn abzacken läßt und ihm der Verklebung entzieht, so daß es zu einer unvollkommenen Verbindung zwischen der Abschlußschiene und den Boden- und Wandbelägen durch den Mörtel kommt. Das führt bei einer mechanischen Beanspruchung und unter Wärmebewegungen zu Ablösungserscheinungen.

Eine Abschlußschiene ist aus der EP-A-3 394 036 bekannt. Ihr schmaler Befestigungsschenkel weist Durchbrechungen auf. Auf seiner Ober- und Unterseite sind haftungserhöhende Strukturen angeordnet. Er ist zu seinem freien Ende hin verjüngt. Vom Befestigungsschenkel erhebt sich ein im wesentlichen viertelkreisförmig ausgebildeter Abschlußschenkel. Er schließt mit einer gewellten, vertikal verlaufenden Fläche ab.

Nachteilig wirkt sich auch bei dieser Abschlußschiene der viertelkreisförmig gestaltete Abschlußschenkel aus, so daß es zu den bereits beschriebenen Ablösungserscheinungen kommen kann.

Aus dem AT-Prospekt "Die unentbehrlichen Helfer bei jeder Teppich-, PVC- und Fliesenverlegung", KÜGELE, K. G., 1982, Auszug, Bl. 1 bis 4, ist eine Abschlußschiene bekannt, die aus einem schmalen Befestigungsschenkel und einem dickeren Abschlußschenkel besteht. Der Befestigungsschenkel weist Durchbrechungen auf. Der Abschlußschenkel ist E-förmig auf dem Befestigungsschenkel angeordnet. Die Außenfläche des Abschlußschenkels ragt vom Befestigungsschenkel senkrecht nach oben und ist dann vom mittleren bis zum obersten E-Steg abgewinkelt. Die Innenwand ist ähnlich ausgebildet und insbesamt vorgeneigt, so daß zum Befestigungsschenkel hin der mittlere den unteren und der obere den mittleren E-Steg überragt.

Hierdurch erhöht sich zwar die Haftungsmöglichkeit des Mörtels. Sie ist aber für Vibrationen, Wärmebewegungen und leichte Torsionen immer noch nicht innig genug.

Eine Abschlußschiene zeigt die CH-A-652 163. Das in dieser vorveröffentlichten Patentschrift dargestellte Winkelprofil dient zum Abschließen von Boden- oder Wandbelägen aus Keramikmaterial. Der Abschlußschenkel besitzt eine nach innen gerichtete, im Querschnitt etwa rechteckige Verbreiterung.

Nachteilig bei der vorbekannten Schiene ist, daß das zwischen dem Abschlußschenkel, der Verbreiterung und dem Befestigungsschenkel zu liegen kommende Mörtelvolumen bei der Verlegung der keramischen Boden- und Wandbeläge nur einen relativ geringen Kontakt hat zur Innenfläche des Abschlußschenkels und überdies im Lauf der Kontaktfläche einen sehr engen Winkel zwischen der Verbreiterung und dem Abschlußschenkel ergibt, der erfahrungsgemäß zu Mörtelablösungen bei mechanischer Beanspruchung und unter Wärmebewegung führt.

Aus der GB-A-2 203 996 ist ein Eckverbinder bekannt, der aus zwei Abschlußschienen besteht, die durch einen halbkreisförmigen Bogen miteinander verbunden sind. An den Seiten des Eckverbinders, an denen die Fliesen angelegt und befestigt werden, ist jeweils eine Rippe angeordnet.

Dadurch, daß sich die Fliesenkante und der Abschlußschenkel der Abschlußschiene in etwa parallel gegenüberliegen, unterteilt die Rippe den Raum für die Aufnahme von Befestigungsmörtel in zwei Kammern. Das kann dazu führen, daß nicht jede Kammer vollständig mit Mörtel ausgefüllt wird und sich die Fliese aufgrund fehlender Haftungskräfte ablöst.

Es stellt sich die Aufgabe, eine Abschlußschiene für Wand- oder Bodenbeläge anzugeben, bei der die vorgenannten Nachteile nicht auftreten, insbesondere eine besonders innige Haftung des Mörtelvolumens an der Abschlußschiene beobachtet werden kann, die auch bei Beanspruchung des Überganges durch Vibrationen, Wärmebewegungen und leichte Torsionen eine signifikante Ablösung des Mörtels verhindert.

Diese Aufgabe wird durch die Merkmale des Anspruches 1 gelöst.

Demnach bildet der Abschlußschenkel keine L-förmige Konfiguration zum freien Ende hin, sondern ist parabelförmig gekrümmt, so daß sich die Mörtelmasse unter die Krümmung des Abschlußschenkels einschmiegen kann.

Die Breite des Überstandes ist variabel. Üblicherweise wird ein Überstand verwendet, der das 2- bis 4fache der Dicke des Abschlußschenkels beträgt. Es sei aber nicht ausgeschlossen, daß insbesondere bei großen Höhen des Abschlußschenkels ein relativ geringer Überstand und bei kleineren Abschlußschenkeln ein relativ großer Überstand gewählt wird, jeweils relativ zur Dicke des Abschlußschenkels.

Um eine weitere Verbesserung der Verankerung zu erreichen, kann der Haltesteg in einer Verdickung, vorzugsweise in einer L- oder T-Konfiguration, enden. Dieser Haltesteg sollte denselben oder einen etwas geringeren Überstand aufweisen als der Abschlußschenkel.

Um einen einwandfreien und die Kanten der anliegenden Keramikplatten nicht zu stark beaufschlagenden Abschluß zu haben, sollte der Abschlußschenkel in einer planen, vertikal verlaufenden Abschlußfläche enden. Möglich ist es natürlich auch, daß die Abschlußfläche gewellt ausgebildet ist.

Es sei auch nicht ausgeschlossen, daß eine gewisse Materialverdickung am Ende des Abschlußschenkels vorgesehen wird, beispielsweise eine I-, L- oder T-Konfiguration, die jedoch so geringe Ausmaße hat, daß das eingangs genannte Einschmiegen des Mörtels nicht gestört wird.

Besonders vorteilhaft ist es, die Innenfläche des Abschlußschenkels und/oder die Außenfläche des Befestigungsschenkels mit haftungserhöhenden Strukturen, beispielsweise Riefen in einer Höhe von 0,1 bis 0,5 mm, zu versehen.

Die Abschlußschiene wird vorzugsweise aus Hart-PVC hergestellt. Es sei aber nicht ausgeschlossen, daß auch Metalle, vorzugsweise Messing, Verwendung finden.

Der eingangs genannte Begriff "klingenartig" bezieht sich darauf, daß der Befestigungsschenkel unterhalb einer Keramikfliese bei Dünnbettverlegung verlegt werden soll. Es hat sich gezeigt, daß der Schenkel daher ca. 1,5 mm dick sein sollte. Er kann auch zum freien Ende hin sich verjüngen und damit eine verbesserte Festigkeit unter Materialersparnis erzielen lassen.

Die Erfindung ist in der Zeichnung dargestellt. Die Figuren zeigen im einzelnen:
- Figur 1: eine Schnittdarstellung mit perspektivischer Fortsetzung einer Abschlußschiene;
- Figur 2: in einer verkleinerten Darstellung eine Abschlußschiene gemäß Figur 1 von oben;
- Figur 3: eine Verlegesituation einer Abschlußschiene gemäß Figur 1;
- Figur 4: eine Schnittdarstellung einer weiteren Ausführungsform einer Abschlußschiene mit perspektivischer Fortsetzung;
- Figur 5: eine Abschlußschiene gemäß Figur 4 in einer verkleinerten Darstellung in einer schematischen Draufsicht;
- Figur 6: eine Verlegesituation einer Abschlußschiene gemäß Figur 4 im Schnitt.

Figur 1 zeigt eine gegenüber üblichen Ausführungen vergrößerte Darstellung einer Abschlußschiene 1. Übliche Höhen der Schienen entsprechen den Aufbauhöhen der Bodenbeläge; realistische Höhen sind daher 8, 10 oder 12 mm und dergleichen. Die abgebildete Abschlußschiene 1 weist einen klingenartigen, d.h. relativ dünnen und langen Befestigungsschenkel 2 auf. Der Befestigungsschenkel 2 verjüngt sich von der Schenkelzusammenführung 4 zu seinem freien Ende hin. Auch an der dicksten Stelle ist seine Dicke gleich oder weniger als 1,5 mm.

Der Befestigungsschenkel ist mit Durchbrechungen 7 versehen, die dazu dienen, das Durchtreten von Mörtel oder Kleber bei der Verlegung zu verbessern.

Weiterhin ist ein Abschlußschenkel 3 vorhanden, der einstückig mit dem Befestigungsschenkel, beispielsweise als strangpreßprofil aus Hart-PVC, hergestellt ist. Der Abschlußschenkel 3 weist eine größere Dicke als der Befestigungsschenkel 2 auf, wobei der Abschlußschenkel 3 vom Ende des Befestigungsschenkels 1 aus aufsteht und mit seinem freien Ende zum Profilinneren hin einen Oberstand U beschreibt.

Der Abschlußschenkel 3 besitzt eine parabelförmig gekrümmte Außenwandung 3.2 und eine parallel dazu gekrümmte Innenwandung 3.3. Die Außentangente T an der Außenwandung 3.2 hat zunächst einen Winkel τ von 90° gegenüber der Außenseite 2.1 des Befestigungsschenkels. Wandert die Tangente weiter nach oben, so wird der Winkel τ immer kleiner, bis er zum Schluß sogar gegen 0° geht, d.h. am Ende befindet sich eine waagerecht auslaufende Scheitelfläche 3.4. Der Überstand U, gemessen ab Innenwinkel der Schenkelzusammenführung 4, beträgt im vorliegenden Falle etwa das Dreifache der Dicke des Abschlußschenkels. Der Abschlußschenkel endet in einer planen, vertikal verlaufenden Abschlußfläche 3.5. Im vorgenannten Ausführungsbeispiel endet der Abschlußschenkel ohne eine weitere Verdickung an seinem Ende. Es soll aber nicht ausgeschlossen werden, daß hier aus optischen oder Gründen der Stabilität noch eine Verdickung vorgesehen ist, beispielsweise in einer L- oder T-Konfiguration.

Besonders vorteilhaft ist es, Riefen mit einer Höhe von 0,1 bis 0,5 mm und einer Breite von etwa 0,2 mm mit entsprechenden Abständen (vgl. Figur 1) vorzusehen, die als haftungserhöhende Strukturen an der Innenwandung 3.3 des Abschlußschenkels und/oder an der Unterseite 2.1 des Befestigungsschenkels 2 angeordnet sind.

Als weiteres wesentliches Element zur Erhöhung der Einbettungsqualität der Abschlußschiene wird ein von der Innenwandung des Abschlußschenkels und parallel zur Überseite des Befestigungsschenkels vorstehender Haltesteg 6 vorgesehen. Der Haltesteg besitzt eine T-förmige Endverdickung 6.1. Wie erkennbar, weist der Haltesteg 6 einen etwas geringeren Überstand auf als der Abschlußschenkel 3. Hierdurch ergibt sich eine dickere Mörtelschicht zwischen der Außenkante eine Bodenbelagelementes 10, (z.B. Fliese) und dem Haltesteg (vgl. Figur 3).

Als Material für die Abschlußschiene eignet sich Hart-PVC, andere Kunststoffe, evtl. glasfaserverstärkte Kunststoffe, aber auch Metalle, vorzugsweise Messing. Im Prinzip können alle Werkstoffe verwendet werden, die zur Herstellung derartiger Abschlußschienen bereits bekannt sind.

In Draufsicht zeigt Figur 2 die Abschlußschiene. Es ist erkennbar, daß der Abschlußschenkel 3 relativ weit zum Profilinneren übersteht.

Figur 3 zeigt eine typische Verlegesituation. Ein Bodenbelagselement, hier eine Fliese 10, ist in Mörtel 11 eingebettet. Im durch Wärmebewegungen und Krafteinleitungen beanspruchten Bereich in der Nähe der Abschlußfläche 3.5 ist nur eine relativ dünne Schicht zwischen der Kante der Fliese 10 und der Abschlußfläche vorgesehen. Den unter dem Überstand des Abschlußschenkels liegenden Hohlraum füllt eine relativ große Mörtelmenge aus, in die der Haltesteg 6 verankert eingebettet ist.

In Figur 4 ist eine Abschlußschiene 101 dargestellt. Sie besteht aus einem Befestigungsschenkel 102, der in einen Abschlußschenkel 103 übergeht. Der Befestigungsschenkel 102 verjüngt sich vom Abschlußschenkel 103 gesehen zu seinem freien Ende hin. Er hat eine Länge von etwa 20 bis 25 mm im Verhältnis zu einer Höhe zwischen 6 und 15 mm des Abschlußschenkels 103. Die Höhe des Abschlußschenkels 103 wird konkret durch die jeweilige Aufbauhöhe der Bodenbeläge bestimmt.

Der Abschlußschenkel 103 besitzt eine parabelförmig gekrümmte Außenwandung 103.2. Die Außentangente der Außenwandung 103.2 hat am Befestigungsschenkel 102 einen Winkel von 90° gegenüber einer Außenseite 102.1 des Befestigungsschenkels 102. Je weiter die Außentangente T zu einer Scheitelfläche 103.4 des Abschlußschenkels 103 wandert, um so kleiner wird der Winkel τ, der am Schluß sogar gegen Null gehen kann. In Figur 4 neigt sich nach einem relativ großen Winkel τ die Außenwandung 103.2 in eine waagerecht auslaufende Scheitelfläche 103.4. Die Scheitelfläche 103.4 ist damit eine plane, im wesentlichen parallel zur Unterseite 102.1 des Befestigungsschenkels 102 liegende Fläche. Ihr schließt sich eine gewellte, vertikal verlaufende Abschlußfläche 103.5 an, in die der Abschlußschenkel 103 endet. Parallel zur Außenwandung 103.2 verläuft eine Innenwandung 103.3. Etwa in der Mitte der Innenwandung 103.3 ist ein Haltesteg 106 angeordnet, der in eine gerundete Verdickung übergeht. Selbstverständlich ist es auch möglich, daß die Seitenflächen des Haltestegs 106 parallel zueinander verlaufen und mit einer Halb- oder Teilrundung nach vorne hin abschließen. Die freie Innenwandung 103.3 trägt auf ihrer freien Fläche Riefen 105.2.

Der Befestigungsschenkel 102 ist mit Durchbrechungen 107 versehen. Sie dienen dazu, das Durchtreten von Befestigungsmittel in Form von Mörtel, Kleber oder dergleichen zu ermöglichen, um so ein Verlegen zu erleichtern und ein Halten der Abschlußschiene zu gewährleisten. Um das Haften am Untergrund darüber hinaus zu verbessern, ist der Befestigungsschenkel 102 an seiner Unterseite 102.1 mit Riefen 105.1 versehen.

Liegt die Abschlußschiene 101 mit der Unterseite 102.1 des Befestigungsschenkels 102 auf einer geraden Fläche, hat der Befestigungsschenkel 102 im Bereich einer Schenkelzusammenführung 104 etwa den gleichen Querschnitt wie der sich daran anschließende Befestigungsschenkel 103. Die Schenkel zusammenführung 104 kann dabei eckig oder gerundet ausgebildet sein. Ist die Schenkelzusammenführung 104 gerundet ausgebildet, geht diese Rundung über in die gerundet ausgebildete Riefe 102, um dann über eine parallel zur Außenwandung verlaufenden Teilfläche der Innenwandung 103 abgerundet in den Haltesteg 106 überzugehen. Die gegenüberliegende Fläche des Haltestegs 106 mündet ebenfalls gerundet in die nächste gerade Fläche der Innenwandung 103. Der Bereich zwischen der verbleibenden geraden Innenwandung 103 und dem sich daran anschließenden Bereich der gewellten Abschlußfläche ist gleichfalls mit einer Hohlkehle versehen. Selbstverständlich ist es auch möglich, daß sämtliche Rundungen ein- oder mehreckig ausgebildet sind.

Wie insbesondere aus Figur 6 ersichtlich ist, ermöglicht der nach vorn geneigte Überstand U und die besondere Ausgestaltung der Innenwandung 103.3 des Abschlußschenkels 103 das Eindringen von Mörtel 111 in den freien Bereich zur Kante einer Fliese 110. Dadurch, wie auch aus Figur 5 ersichtlich, daß der Überstand U des Abschlußschenkels 103 sich weit über den Befestigungsschenkel 102 neigt, wird hier ein Bereich hoher Haftfestigkeit geschaffen. Für eine gute Haftfestigkeit sorgt darüber hinaus die gewellt ausgebildete Abschlußfläche 103.5. Es ist gewährleistet, daß zum einen die Abschlußfläche 103.5 sehr eng an der Fliese 110 anliegen und zum anderen so viel Mörtel aufgenommen werden kann, daß eine vollkommen sichere Haftung vorhanden ist. Mit der planen Scheitelfläche 103.4 ist darüber hinaus ein bündiger Abschluß mit der äußeren Oberfläche der Fliese 110 gegeben. Dadurch, daß die Abschlußschiene 101 durch ihre besondere Ausbildung innig das Befestigungsmittel z. B. in Form von Mörtel 111 integriert, trennt sich die Innenwandung 103.3 bzw. die Unterseite 102.1 mit ihren Durchbrechungen 107 nicht glatt vom Mörtel 111, sondern beansprucht diesen vielmehr so stark, daß er in sich zerreißt. Dadurch wird die Haftfähigkeit der gesamten Abschlußschiene 101 gegenüber der Fliese 110 durch die Festigungseigenschaften des Befestigungselements, z.B. in Form von Mörtel 111 oder dergleichen, bestimmt.

Eine Abschlußschiene 101 der beschriebenen Ausführungsform ist im Prinzip aus allen Werkstoffen herstellbar, die für derartige Abschlußschienen denkbar sind. Insbesondere eignen sich Hart-PVC, andere Kunststoffe, glasfaserverstärkte Kunststoffe, Metalle, vorzugsweise Messing, Stahl und dergleichen.

## Patentansprüche

1. Abschlußschiene für Wand- oder Bodenbeläge, insbesondere für solche aus Keramikmaterial, mit einem klingenartigen, unter bzw. bis 1,5 mm dicken Befestigungsschenkel (2; 102), der mit Durchbrechungen (7; 107) versehen ist und dessen Dicke sich von der Schenkelzusammenführung (4; 104) bis zu seinem freien Ende verjüngt, sowie mit einem Abschlußschenkel (3; 103), der eine größere Dicke als der Befestigungsschenkel (2; 102) aufweist, wobei der Abschlußschenkel (3; 103) vom Ende des Befestigungsschenkels (2; 102) aus aufsteht und mit seinem freien Ende zum Profilinneren hin einen Überstand (U) beschreibt,
dadurch gekennzeichnet,
- daß der Abschlußschenkel (3; 103) bei einer im wesentlichen gleichen Dicke eine Wandung (3.2; 3.3; 103.2; 103.3) hat, die die Kontur einer Parabel besitzt,
- die ihren Ursprung im freien Ende des Abschluß schenkels (3; 103) hat,
- deren Krümmung durch einen Winkel τ ≤ 90° der Außentangente (T) gegenüber der Unterseite des Befestigungsschenkels (2; 102) bestimmt ist und
- die durch den Überstand (U) - gemessen ab Innenwand der Schenkelzusammenführung (4; 104) - von wenigstens einer Wanddicke des Abschlußschenkels (3; 103) bzw. durch die Wanddicke plus Überstand (U) bestimmt ist,
- daß vorstehend von der Innenwandung des Abschluß schenkels (3; 103) und parallel zur Oberseite des Befestigungsschenkels (2; 102) ein Haltesteg (6; 106) vorragt und
- daß der Haltesteg (6; 106) denselben oder einen etwas geringeren Überstand (U) aufweist wie bzw. als der Abschlußschenkel (3; 103).

2. Abschlußschiene nach Anspruch 1, dadurch gekennzeichnet, daß der Haltesteg (6; 106) in einer Verdickung (6.1; 106.1), vorzugsweise in einer I-, L- oder T-Konfiguration, endet.

3. Abschlußschiene nach Anspruch 1 oder 2, dadurch gekennzeichnet, daß der Abschlußschenkel (3) in einer planen, vertikal verlaufenden Abschlußfläche (3.5) endet.

4. Abschlußschiene nach einem der vorhergehenden Ansprüche, dadurch gekennzeichnet, daß der Abschlußschenkel (103) in einer gewellten, vertikal verlaufenden Abschlußfläche (103.5) endet.

5. Abschlußschiene nach einem der vorhergehenden Ansprüche, dadurch gekennzeichnet, daß eine Scheitelfläche (103.4) des Außenschenkels (103) eine plane, im wesentlichen parallel zur Unterseite (102.1) des Befestigungsschenkels (102) liegende, Fläche ist.

6. Abschlußschiene nach Anspruch nach einem der vorhergehenden Ansprüche, dadurch gekennzeichnet, daß der Abschlußschenkel (3; 103) in einer Verdickung, vorzugsweise in einer L- oder T-Konfiguration, endet.

7. Abschlußschiene nach einem der vorhergehenden Ansprüche, dadurch gekennzeichnet, daß die Innenwandung (3.3; 103.3) des Abschlußschenkels (3; 103) und/oder die Unterseite (2.1; 102.1) des Befestigungsschenkels (2; 102) mit haftungserhöhenden Strukturen versehen sind.

8. Abschlußschiene nach Anspruch 7, dadurch gekennzeichnet, daß die Innenfläche des Abschlußschenkels (3; 103) und/oder die Außenfläche des Befestigungsschenkels (2; 102) mit parallel verlaufenden Riefen (5.1; 5.2; 105.1; 105.2), vorzugsweise mit einer Höhe von 0,1 bis 0,5 mm, versehen sind.

9. Abschlußschiene nach einem der vorhergehenden Ansprüche, dadurch gekennzeichnet, daß sie aus Metall, vorzugsweise Messing, oder aus Kunststoff, vorzugsweise Hart-PVC, hergestellt ist.

## Claims

1. An edging strip for wall or floor coverings, more particularly for floor or wall coverings consisting of ceramic material, the strip having a blade-like fixing arm (2; 102) which is at most 1.5 mm thick, is formed with apertures (7; 107) and decreases in thickness from the arms junction (4; 104) towards its free end, the strip also having a closure arm (3; 103) which is thicker than the fixing arm (2; 102) and which extends upwardly from the end thereof and by way of its free end describes an overlength (U) towards the inside of the cross-section,
characterised in that:
the closure arm (3; 103), while being of substantially the same thickness, has a wall (3.2; 3.3; 103.2; 103.3) having the contour of a parabola
which has its origin in the free end of the closure arm (3; 103) and
whose curvature is determined by an angle τ ≤ 90° of the external tangent (T) to the underside of the fixing arm (2; 102) and
which is determined by the overlength (U), as measured from the inside wall of the arms junction (4; 104), of at least one wall thickness of the closure arm (3; 103) or by the wall thickness plus overlength (U);
in that a retaining web (6; 106) projects from the inside wall of the closure arm (3; 103) parallel to the top of the fixing arm (2; 102), and
in that the retaining web (6; 106) has the same or a smaller overlength (U) than the closure arm (3; 103).

2. An edging strip according to claim 1, characterised in that the retaining web (6; 106) ends in a thickening (6.1; 106.1) which is preferably of an I, L or T configuration.

3. An edging strip according to claim 1 or 2, characterised in that the closure arm (3) ends in a plane vertical closure surface (3.5).

4. An edging strip according to any of the previous claims, characterised in that the closure arm (103) ends in a corrugated vertical closure surface (103.5).

5. An edging strip according to any of the preceding claims, characterised in that a top surface (103.4) of the outer arm (103) is a plane surface which extends substantially parallel to the underside (102.1) of the fixing arm (102).

6. An edging strip according to any of the preceding claims, characterised in that the closure arm (3; 103) ends in a thickening which is preferably of an L or T configuration.

7. An edging strip according to any of the preceding claims, characterised in that the inside wall (3.3; 103.3) of the closure arm (3; 103) and/or the underside (2.1; 102.1) of the fixing arm (2; 102) have/has bonding-enhancing structures.

8. An edging strip according to claim 7, characterised in that the inside surface of the closure arm (3; 103) and/or the outside surface of the fixing arm (2; 102) are/is formed with parallel grooves (5.1; 5.2; 105.1; 105.2) which preferably have a depth of from 0.1 to 0.5 mm.

9. An edging strip according to any of the preceding claims, characterised in that it is made of metal, preferably brass, or plastics, preferably hard PVC.

## Revendications

1. Bande de finition pour revêtements de murs ou de sols, notamment en céramique, comportant une aile de fixation (2 ; 102) en forme de lame, d'une épaisseur inférieure ou égale à 1,5 mm qui est pourvue de perçages (7 ; 107) et dont l'épaisseur diminue entre la jonction (4 ; 104) des ailes et son extrémité libre, ainsi qu'une aile de finition (3 ; 103) qui est plus épaisse que l'aile de fixation (2 ; 102), l'aile de finition (3 ; 103) se dressant à partir de l'extrémité de l'aile de fixation (2 ; 102) et décrivant avec son extrémité libre une avancée (U) dirigée vers l'intérieur du profil,
caractérisée en ce
- que l'aile de finition (3 ; 103) possède, pour une épaisseur sensiblement identique, une paroi (3.2 ; 3.3 ; 103.2 ; 103.3) qui a le contour d'une parabole,
- qui a son origine dans l'extrémité libre de l'aile de finition (3 ; 103),
- dont la courbure est définie par un angle τ ≤ 90° de la tangente extérieure (T) avec la face inférieure de l'aile de fixation (2 ; 102) et
- qui est définie par l'avancée (U), mesuré à partir de la paroi intérieure de la jonction (4 ; 104) des ailes, d'au moins une épaisseur de paroi de l'aile de finition (3 ; 103) ou par l'épaisseur de paroi plus l'avancée (U),
- qu'une nervure de maintien (6 ; 106) fait saillie en avant de la paroi intérieure de l'aile de finition (3 ; 103) et parallèlement à la face supérieure de l'aile de fixation (2 ; 102 et
- que la nervure de maintien (6 ; 106) présente une avancée (U) égale ou légèrement inférieure à celle de l'aile de finition (3 ; 103).

2. Bande de finition selon la revendication 1, caractérisée en ce que la nervure de maintien (6 ; 106) se termine par un épaississement (6.1 ; 106.1), de préférence de configuration en I, en L ou en T.

3. Bande de finition selon la revendication 1 ou 2, caractérisée en ce que l'aile de finition (3) se termine par une surface de finition (3.5) plane et verticale.

4. Bande de finition selon l'une des revendications précédentes, caractérisée en ce que l'aile de finition (103) se termine par une surface de finition (103.5) ondulée et verticale.

5. Bande de finition selon l'une des revendications précédentes, caractérisée en ce qu'une surface de sommet (103.4) de l'aile de finition (103) est une surface plane qui est sensiblement parallèle à la face inférieure (102.1) de l'aile de fixation (102).

6. Bande de finition selon l'une des revendications précédentes, caractérisée en ce que l'aile de finition (3 ; 103) se termine par un épaississement, de préférence de configuration en L ou en T.

7. Bande de finition selon l'une des revendications précédentes, caractérisée en ce que la paroi intérieure (3.3 ; 103.3) de l'aile de finition (3 ; 103) et/ou la face inférieure (2.1 ; 102.1) de l'aile de fixation (2 ; 102) est (sont) pourvue(s) de structures augmentant l'adhérence.

8. Bande de finition selon la revendication 7, caractérisée en ce que la surface intérieure de l'aile de finition (3 ; 103) et/ou la surface extérieure de l'aile de fixation (2 ; 102) est (sont) pourvue(s) de cannelures (5.1 ; 5.2 ; 105,1 ; l05.2) parallèles, de préférence d'une hauteur de 0,1 à 0,5 mm.

9. Bande de finition selon l'une des revendications précédentes, caractérisée en ce qu'elle est fabriquée en métal, de préférence en laiton, ou en matière plastique, de préférence en P.V.C dur.
